# EUROPÄISCHE PATENTSCHRIFT

(11) **EP 1 160 170 B1**
(45) Veröffentlichungstag und Bekanntmachung des Hinweises auf die Patenterteilung: **09.07.2008**
(21) Anmeldenummer: 01113231.3
(22) Anmeldetag: 30.05.2001
(51) Int. Cl.: B65D 5/00, B65D 21/02

(54) **Transportbehälter**
Shipping container
Récipient de transport

(30) Priorität: 02.06.2000 DE 20009770 U
(43) Veröffentlichungstag der Anmeldung: 05.12.2001
(73) Patentinhaber: Pöhler, Ulrich, 49086 Osnabrück (DE)
(72) Erfinder: Pöhler, Ulrich, 49086 Osnabrück (DE); Willpütz, Michael, 50999 Köln (DE)
(74) Vertreter: Freischem, Stephan

(56) Entgegenhaltungen:
- WO-A-98/07629
- DE-A- 4 313 049
- FI-B- 56 805
- FR-A- 2 298 486
- FR-A- 2 690 135
- GB-A- 2 310 422
- US-A- 3 580 475
- PATENT ABSTRACTS OF JAPAN vol. 2000, no. 08, 6. Oktober 2000 (2000-10-06) -& JP 2000 142673 A (N II C LOGISTICS KK), 23. Mai 2000 (2000-05-23)

## Beschreibung

Die Erfindung betrifft einen Transportbehälter gemäß dem Oberbegriff des Patentanspruchs 1.

Derartige Transportbehälter sind in der Regel rechteckig ausgebildet, d.h. ihr Bodenabschnitt weist eine rechteckige Grundfläche sowie zwei Seitenwandabschnitte und zwei Stirnwandabschnitte auf, welche über jeweils entlang einem Rand des Bodenabschnitts verlaufende Faltlinien mit dem Bodenabschnitt verbunden sind. Ein Behälter, bei dem die Verbindungselemente nicht als separate Kunststoffteile, sondern als durch die Aussparungen zu steckende Kartonabschnitte ausgebildet sind, ist beispielsweise aus der britischen Patentanmeldung GB 2 324 293 A bekannt. Aus dem flachen Kartonzuschnitt entsteht durch Aufrichten der beiden Stirnwände und der beiden Seitenwände ein Behälter mit Boden und vier geschlossen umlaufenden Wänden. Dabei grenzen an die beiden Seitenwände jeweils zwei zusätzliche Wandabschnitte an, welche in der Größe im wesentlichen jeweils einer Stirnwand entsprechen und die Stirnwand in aufgerichteter Stellung der Wände überdecken. Die Aussparung zum Verbinden der Wände wird durch Grifföffnungen im mittleren Bereich der Stirnwände gebildet. Dabei weisen alle die an den Bodenabschnitt angeformten Stirnwände überdeckenden Wandabschnitte fluchtende Grifföffnungen auf. Bei der innersten oder äußersten Kartonlage im Bereich einer Stirnwand ist das Kartonmaterial nicht vollständig aus der Grifföffnung ausgeschnitten, sondern im Bereich der oberen Kante der Grifföffnung fest mit der entsprechenden Kartonlage verbunden. Zum Verbinden der Wandabschnitte miteinander wird dieses Kartonmaterial durch alle miteinander fluchtenden Grifföffnungen hindurchgesteckt und umgefaltet.

Aus dem Stand der Technik ist eine Vielzahl weiterer Transportbehälter bekannt, bei denen die Aussparungen durch Schlitze in der Behälterwand gebildet werden, in welche Vorsprünge am Rand einer anderen Behälterwand aus Karton hineinragen. Beispiele hierfür sind die britische Patentanmeldung GB 2 142 000 A und das deutsche Gebrauchsmuster DE 295 09 021 U1.

Die genannten Transportbehälter weisen allesamt den Nachteil auf, daß die durch einen Kartonabschnitt gebildeten Verbindungselemente nur einen geringen Widerstand gegen mechanische Beanspruchung bieten.

Demgegenüber eine höhere Belastbarkeit weisen Behälter mit Verbindungselementen aus Kunststoff auf, wie sie beispielsweise aus den Druckschriften DE 23 37 794 B2, GB 2 343 883 A, EP 0 842 858 A1 oder GB 2 277 731 A bekannt sind. In der DE 23 37 794 B2 werden Verbindungselemente aus Kunststoff vorgeschlagen, welche miteinander fluchtende Aussparungen in der Wand und dem Boden eines Kartons nach Art einer Blindniet durchragen und Wand und Boden miteinander verbinden. Die Wand des Behälters selbst wird durch diese Verbindungselemente nicht stabilisiert. In der GB 2 343 883 A werden Kunststoff-Verstärkungselemente für die Grifföffnung und die Eckbereiche der Behälterwand vorgeschlagen. Hier schaffen die Kunststoffelemente selbst keine Verbindung, sondern weisen in einander gegenüberliegenden Abschnitten miteinander fluchtende Löcher zur Aufnahme einer Niet auf, welche die feste Verbindung des Kunststoffelements an der Wand gewährleistet. Dabei sind die Kunststoffelemente lediglich zur Verstärkung der Kartonwand vorgesehen, nicht jedoch zur Verbindung zweier oder mehrerer Wandelemente. Aufgrund der erforderlichen separaten Nieten (jeweils vier bei den beiden beschriebenen Ausführungsformen der Kunststoffelemente), sind die Kunststoffelemente aus der GB 2 343 883 A recht kostenintensiv und kompliziert zu handhaben. In der EP 0 842 858 A1 sind Kunststoffverbindungselemente vorgeschlagen, welche keine Aussparungen durchragen, sondern Teile der Wandabschnitte einfassen. Hierdurch wird zwar die Eckstabilität beachtlich erhöht, jedoch sind die Verbindungs-elemente recht umständlich anzubringen.

Die genannte GB 2 277 731 A bildet nach jetzigem Wissensstand den nächstliegenden Stand der Technik. Hier sind beidseitig auf Verbindungsplatten aus spritzgegossenem Kunststoff federnde Rasthaken angeformt, welche entsprechende Aussparungen in den Kartonwänden hintergreifen. Zusätzlich zu den Verbindungselementen sind Randschienen aus Kunststoff vorgesehen, welche die oberen Längsränder und Querränder des Behälters umfassen und eine gestufte obere Fläche mit einem äußeren Anlagebund aufweisen. Auf die Randschienen aus Kunststoff kann der Boden eines weiteren Behälters aufgesetzt werden, wobei die äußeren Anlagebunde der vier Randschienen ein Verrutschen der gestapelten Behälter verhindern. Diese Entwicklung ist aufgrund der Vielfalt der unterschiedlich ausgestalteten Kunststoffteile in der Herstellung recht teuer und in der Handhabung beim Zusammensetzen des Behälters recht umständlich. Außerdem besteht die Gefahr, daß die Randschienen, die nicht formschlüssig mit dem Behälter verbunden sind, während des Gebrauchs verloren gehen.

Obwohl die bekannten Verbindungselemente meist aus Kunststoff im Spritzgießverfahren hergestellt sind, sind durchaus auch Elemente aus anderen Materialien, insbesondere aus Metallguß oder Metallblech denkbar.

Aus der Druckschrift FI-A-780247 ist ein Transportbehälter mit senkrechten Behälterwänden bekannt. Auf jede Querwand dieses Behälters sind nahe den Ecken zwei Verbindungsklammern aus Kunststoff aufgesteckt, die zwei zueinander parallel verlaufende Klammerschenkel mit Rastvorsprüngen aufweisen. Die Rastvorsprünge durchgreifen Öffnungen in der Querwand des Behälters. Die schmale obere Stirnfläche der Verbindungsklammer weist eine Rippe auf, die dazu vorgesehen ist, eine Öffnung im Boden eines darüber gestapelten Behälters zu durchragen. Die Öffnung im Boden des Behälters schwächt diesen beträchtlich und reduziert seine Dichtigkeit gegen das Eindringen von Schmutz und Staub. Außerdem bewirken die kleinen Aufstandflächen der Verbindungsklammern einen unsicheren Stand der gestapelten Behälter. Die schmale Rippe bietet nur einen geringen Schutz gegen verrutschen zweier gestapelter Behälter zueinander.

Die Druckschrift FR-A-2 690 135 zeigt einen Transportbehälter mit einem komplexen Verbindungselement für die Querwände. Dieses Verbindungselement besteht aus zwei zueinander parallelen Wandstegen, welche jeweils U-förmig verlaufen und die Endabschnitte der Längswände und jeweils eine Querwand im Bereich des oberen Randes übergreifen. Wiederum verlaufen die Behälterwände senkrecht. Außerhalb der Behälterkontur liegende Randerhöhungen ermöglichen es, den Boden eines zweiten Behälters auf die komplexen Verbindungselemente aufzusetzen und die Behälter so zu stapeln. Die komplexen U-förmigen Verbindungselemente sind sehr aufwendig und kostspielig in der Herstellung und weisen einen großen Raumbedarf auf, so daß sie beim Transport ohne den Behälter ein großes Transportvolumen erfordern.

Aufgabe der Erfindung ist es, einen einfach zu handhabenden und kostengünstigen Transportbehälter zu schaffen, der gut stapelbar ist.

Diese Aufgabe wird erfindungsgemäß bei einem gattungsgemäßen Transportbehälter durch die Merkmale des kennzeichnenden Teils des Patentanspruchs 1 gelöst.

Die Verbindungselemente können aus zwei formschlüssig und lösbar miteinander verbundenen Teilen gebildet sein. Diese Verbindungselemente können aufgrund der Widerstandsfähigkeit des Kunststoffmaterials beliebig oft gelöst werden. Hierdurch ist es möglich, den Transportbehälter, nachdem er eine bestimmte Ware vom Hersteller zum Händler transportiert hat, zu zerlegen und in seinen flachen Kartonzuschnitt aufzufalten, ohne daß dabei die Verbindungselemente beschädigt werden. Bei einer Verbindung der Behälterwände über Kartonabschnitte gemäß dem Stand der Technik war dies nur in äußerst begrenztem Umfang möglich. Bei einem Transportbehälter nach der vorliegenden Erfindung können die Verbindungselemente beliebig oft geöffnet und wieder geschlossen werden. Zum Rücktransport vom Händler zum Hersteller kann der Transportbehälter aufgefaltet und mehrere Kartonzuschnitte übereinanderliegend platzsparend transportiert werden.

Insbesondere ermöglicht es das erfindungsgemäße Kunststoff-Verbindungselement, die Stapelbarkeit des Transportbehälters beachtlich zu erhöhen. Die Verbindungselemente sind derart ausgebildet, daß sie um einen gewissen Betrag von der Wand, an der sie befestigt sind, in das Innere des Behälters hineinragen und so eine in den Behälter ragende Tragfläche bilden, auf die ein anderer Transportbehälter aufgestellt werden kann. Um nahe dem oberen Rand des Behälters die Tragfläche zu bilden, müssen die von den Verbindungselementen durchragten Aussparungen nahe dem oberen Rand der jeweiligen Behälterwand angeordnet werden.

Die durch die Innenseite der Behälterwände umfaßte Kontur im Bereich des oberen Randes des Behälters entspricht im wesentlichen der Außenkontur des Behälters im Bereich des Bodens, so daß der Behälterboden ohne weiteres bis zu den Tragflächen in den oberen Abschnitt eines anderen Behälters eingeschoben werden kann. Damit die Transportbehälter ohne übermäßigen Kraftaufwand ineinandergestapelt werden können, ist es vorteilhaft, wenn ihre Wände einen leicht trapezförmigen Verlauf haben, d.h. von dem Boden bis zum oberen Rand hin schräg verlaufen.

Bei einer bevorzugten Ausführungsform befinden sich beispielsweise in den seitlichen Bereichen der beiden Stirnwände Aussparungen zur Aufnahme je eines Verbindungselementes nahe dem oberen Rand der jeweiligen Stirnwand. Die Tragflächen aller Verbindungselemente liegen bei aufgestellten Behälterwänden im wesentlichen in einer waagerechten, parallel zur Bodenfläche verlaufenden Ebene, so daß ein auf die Tragflächen gestellter Behälterboden auf den Tragflächen aller vier Verbindungselemente aufliegt.

Durch diese Tragflächen ist es möglich, die Behälter mit erheblich gesteigerter Sicherheit aufeinander zu stapeln. Die Tragflächen der Verbindungselemente aus Kunststoff weisen eine erheblich gesteigerte Festigkeit im Vergleich zu dem oberen Rand der Behälterwandung selbst auf.

Im Gegensatz zum Gegenstand der oben erwähnten GB 2 277 731 A ist allein durch das Verbindungselement sowohl die stabile Verbindung der Wandabschnitte des Behälters als auch die gute Stapelbarkeit gewährleistet. Das Verbindungselement selbst bildet die Tragfläche für einen auf den Behälter gestapelten zweiten Behälter. Wenn die Tragflächen in den Behälter hineinragen, umschließt der Rand der Behälterwand oberhalb des Verbindungselements den Boden des gestapelten Behälters und verhindert ein Verrutschen. Alternativ weist für den Fall, daß die Tragfläche von einem auf dem Behälterrand aufliegenden Abschnitt des Verbindungselements gebildet wird, das Verbindungselement Anschläge oder Arretierungskörper auf. Es sind somit keine zusätzlichen Elemente wie Randleisten erforderlich, um eine Tragfläche zu bilden und den gestapelten Behälter zu fixieren. Durch die Integration der Verbindungsfunktion und der Tragfunktion für die gestapelten Behälter in ein Kunststoffelement wird eine äußerst leicht zu handhabende und funktionelle Vorrichtung geschaffen.

Das Verbindungselement kann auf beliebige Weise an der Wand des Behälters fixiert werden. Beispielsweise kann es aus zwei zueinander beweglichen Teilen bestehen, von denen eines zunächst durch die Ausnehmung in der Behälterwand gesteckt wird und nach dem Verlagern bezüglich des ersten Teils den Rand der Öffnung hintergreift. Alternativ kann ein Verbindungselement auch aus zwei Teilen bestehen, die entweder lösbar oder unlösbar durch Einstecken ineinander verbunden werden. Zur lösbaren Verbindung können die zwei Teile als komplementäre Gewindeelemente ausgebildet sein oder eine Art Bayonettverschluß bilden. Zur unlösbaren Verbindung für den einmaligen Gebrauch der Verbindungselemente kann eine formschlüssige Verrastung zwischen den beiden Teilen der Verbindungselemente vorgesehen sein. Die Teile können auch miteinander verklebt oder verschweißt werden.

Wie eingangs erwähnt, ist der erfindungsgemäße Transportbehälter vorzugsweise rechteckig mit zwei Seitenwänden und zwei Stirnwänden. Um einem auf den Tragflächen aufliegenden Behälterboden ausreichend Halt zu geben, ist es empfehlenswert, daß die Tragflächen in der Richtung rechtwinklig zur Wand, an der das jeweilige Verbindungselement befestigt ist, eine Erstreckung von mindestens 10 mm aufweisen.

Ähnlich dem aus der GB 2 324 293 A bekannten Transportbehälter weist auch der erfindungsgemäße Transportbehälter vorzugsweise im Stirnwandbereich mehrere einander überdeckende Wandabschnitte auf, welche jeweils miteinander fluchtende Aussparungen zur Aufnahme eines Verbindungselements aufweisen. Um die gesamte Wandstärke der zwei vorzugsweise mit Grifföffnungen versehenen Stirnwänden zu erhöhen, schließen sich an jede Seitenwand über Faltlinien zwei Wandabschnitte an, die in aufgerichteter Stellung jeweils eine Stirnwand überdekken. Zusätzlich kann am freien Ende der Stirnwand ein innerer Wandabschnitt angeordnet sein, der zur Stirnwand um 180° umfaltbar ist. Die Stirnwand besteht somit aus vier Kartonlagen, nämlich zum einen aus der an den Bodenabschnitt angeformten Stirnwand selbst, dem an die erste Seitenwand angeformten Wandabschnitt, dem an die zweite Seitenwand angeformten Wandabschnitt und dem an das freie Ende der Stirnwand angeformten inneren Wandabschnitt. Auf diese Weise ist das Kartonmaterial im Bereich der Grifföffnung, welche durch miteinander fluchtende Durchbrüche in allen genannten Wandabschnitten gebildet wird, sehr dick. Hierdurch wird die Verletzungsgefahr einer den Behälter tragenden Person erheblich reduziert.

Vorzugsweise ist zwischen der Stirnwand und dem inneren Wandabschnitt ein schmaler Stegabschnitt angeordnet, wobei zu beiden Seiten des Stegabschnittes zwei Faltlinien zueinander parallel verlaufen, von denen die eine den Stegabschnitt mit der Stirnwand und die andere den Stegabschnitt mit dem inneren Wandabschnitt verbindet. Der innere Wandabschnitt wird - ausgehend von der Stirnwand - nach innen um 180° umgefaltet, wobei jede der beiden den Stegabschnitt begrenzenden Faltlinien um jeweils 90° geknickt wird. Der Stegabschnitt liegt somit auf den Rändern der beiden an die Seitenwände angeformten Wandabschnitte auf. Auf diese Weise werden die verschiedenen Kartonlagen der Stirnwand durch den Stegabschnitt verdeckt. Der Stegabschnitt eignet sich auch hervorragend zur Aufnahme von Aufklebeetiketten mit Beschriftungen oder Barcodes zur Identifizierung der in dem Transportbehälter enthaltenen Ware. Da beim Stapeln der erfindungsgemäßen Transportbehälter ein oberer Transportbehälter auf den in das Behälterinnere des unteren Transportbehälters hineinragenden Tragflächen aufliegt und somit von dem oberen Randbereich der umlaufenden Behälterwandung des unteren Transportbehälters umgeben wird, ist der Stegabschnitt auf der Stirnwand jedes Transportbehälters immer sichtbar. Es besteht nicht die Gefahr, daß ein hierauf aufgenommenes Etikett durch einen aufgestapelten Behälter verdeckt wird.

Eine alternative Möglichkeit zur vollautomatischen Identifizierung eines Transportbehälters bietet das Verbindungselement aus Kunststoff. In dieses Verbindungselement kann eine elektronische Schaltung mit Datenspeicher eingefügt sein, dessen Speicherinhalt entweder durch Anschluß eines Verbindungskabels an elektrisch leitende Kontakte oder vorzugsweise berührungslos ausgelesen und überschrieben werden kann. Derartige Speicherchips sind bei berührungslosem Datenaustausch auch unter der Bezeichnung Transponder bekannt. Sie verfügen neben einem nicht-flüchtigen Datenspeicher über eine Dipol-Antenne. Über diese Dipol-Antenne werden auf den Transonder sowohl die notwendige Betriebsenergie als auch digitale Signale und Daten übertragen. Bei Empfang eines bestimmten digitalen Steuerbefehls sendet der Transponder seinen Speicherinhalt an ein externes Empfangsgerät. Bei einem anderen Steuerbefehl wird der Speicher-inhalt mit neuen Daten überschrieben. Da die Verbindungselemente über einen sehr langen Zeitraum wiederverwendbar sind, kann ohne weiteres zumindest in ein Verbindungselement jedes Transportbehälters ein Transponder eingefügt sein, der die Markierung des Behälters durch Abspeicherung bestimmter Daten sowie die Identifizierung durch Auslesen dieser Daten ermöglicht.

Wie bereits erwähnt, ist eine Grifföffnung vorzugsweise in der Mitte jeder Stirnwand vorgesehen. In Verbindung mit den beiden Auflageflächen kann die Grifföffnung zum Verschließen des Transportbehälters verwendet werden, wenn ihr oberer Rand bei aufgerichteten Behälterwänden um wenige Millimeter höher liegt als die Tragfläche der zu beiden Seiten der Grifföffnung angeordneten Verbindungselemente. Auf diese Weise kann der Transportbehälter mit einem flachen Pappdeckel verschlossen werden, dessen Kontur im wesentlichen dem inneren Umfang des Transportbehälters in Höhe des oberen Randes der zwei einander gegenüberliegenden Grifföffnungen entspricht. An den beiden Stirnrändern des Deckels sind Vorsprünge vorgesehen, die in die Grifföffnungen hineinragen. Der Deckelrand selbst liegt in den seitlichen Bereichen der Stirnränder auf den Auflageflächen der Verbindungselemente auf. Bei einem Stapeln der Transportbehälter wird das auf der Tragfläche des Verbindungselementes aufliegende Kartonmaterial des Deckels lediglich zusammengedrückt, ohne dabei einreißen oder beschädigt werden zu können. Selbstverständlich sind die erfindungsgemäßen Transportbehälter auch ohne Deckel stapelbar, da die Tragflächen für einen aufgestapelten Transportbehälter von den Verbindungselementen des unteren Transportbehälters gebildet werden.

Die Verbindungselemente können auf verschiedene Weise realisiert werden. Vorzugsweise weist ein Teil des Verbindungselements einen das Kartonmaterial auf einer Seite der Aussparung hintergreifenden Kopfabschnitt auf. Das zweite Teil kann, wie bereits erwähnt, lösbar mit dem ersten Teil verbunden werden. Hierzu eignen sich beispielsweise elastisch verformbare Haken oder Rastelemente. Ebenfalls ist eine Verbindung nach Art eines Bajonettverschlusses denkbar.

Alternativ kann das zweite Verbindungselement unlösbar aber drehbar an dem Verbindungselement mit Kopfabschnitt befestigt sein. Zur Verbindung der Behälterwände wird der drehbare Teil ohne Kopfabschnitt durch die Aussparung hindurchgesteckt und anschließend so verdreht, daß er auf der dem Kopfabschnitt gegenüberliegenden Seite der Aussparung das Kartonmaterial hintergreift.

Bei miteinander lösbar verrastbaren Teilen des Verbindungselements kann zwischen diesen Teilen eine Verbindungsplatte angeordnet sein. Diese besteht vorzugsweise aus Kunststoff und ist entlang zweier zueinander paralleler Filmscharniere umklappbar, so daß die beiden jeweils an die Teile des Verbindungselementes angrenzenden Bereiche der Verbindungsplatte von der Aussparung aus nach oben zum oberen Rand der Behälterwand verlaufen und der Steg zwischen den beiden Filmscharnieren den oberen Rand der Behälterwand abdeckt. Die genannte Verbindungsplatte bildet eine weitere Aufnahmefläche für Aufklebeetiketten oder Werbeaufdrucke.

Ebenfalls ist es möglich, das Teil des Verbindungselements ohne Kopfabschnitt zu dem Teil mit Kopfabschnitt in einer Richtung parallel zur Ebene der Behälterwand, vorzugsweise vertikal verschiebbar auszubilden. Zur Verbindung der Wandabschnitte des Behälters werden die beiden Teile so zueinander verschoben, daß ihre Konturen im wesentlichen miteinander fluchten. Anschließend werden beide Teile durch die Aussparung in der Behälterwand gesteckt, deren Querschnitt im wesentlichen der Kontur der beiden Teile in Vorderansicht entspricht. Durch Verschieben des zweiten Teils zum ersten Teil hintergreift das zweite Teil einen Abschnitt der Behälterwand und arretiert die verschiedenen, einander überlappenden Wandabschnitte der Behälterwand gegeneinander.

Schließlich kann das zweite Teil des Verbindungselements als schwenkbares Teil ausgebildet sein, wobei dieses Teil in einer ersten Schwenkstellung durch die Aussparung in den einander überdeckenden Wandabschnitten hindurchgesteckt wird und anschließend in eine zweite Schwenkstellung verschwenkt wird, in der es die Randbereiche der Aussparung hintergreift und in der das Schwenkteil mit dem anderen Teil des Verbindungselementes verrastet.

Die Tragflächen der Verbindungselemente und der Boden des Transportbehälters können zusätzliche Fixierungselemente aufweisen, welche die Position eines auf die Tragflächen aufgestellten Transportbehälters fixieren. Dies ist insbesondere dann erforderlich, wenn der Randabschnitt der umlaufenden Behälterwandung oberhalb der Tragflächen nicht hoch genug oder unterbrochen ist und aus diesem Grund keinen ausreichenden Halt für den gestapelten Behälter gewährt. Die Fixierungselemente am Boden des Transportbehälters können im einfachsten Fall durch Löcher in jeder Ecke des Bodens gebildet werden. Die hiermit zusammenwirkenden Fixierungselemente an den Tragflächen der Verbindungselemente können aus dornartigen Vorsprüngen etwa in der Mitte jeder Tragfläche bestehen. Beim Stapeln greifen die dornartigen Vorsprünge in die Löcher in den Ecken des Behälterbodens ein.

Die genannten Fixierungselemente sind insbesondere von Vorteil, wenn die Höhe wenigstens einer Seitenwand des Transportbehälters geringer ist als die Höhe der Stirnwände. Dies ist beispielsweise vorteilhaft, wenn die in diesem Behälter befindlichen Waren gemeinsam mit dem Behälter in ein Verkaufsregal gestellt werden, d.h. wenn die Waren direkt aus dem Transportbehälter heraus verkauft werden sollen. Durch den Spalt zwischen dem Boden eines auf die Tragflächen aufgestapelten Behälters und dem niedrigeren Rand der Seitenwand kann ein Kunde in dem Regal sehen, mit welcher Ware der Transportbehälter gefüllt ist. Zumindest ein Seitenwandabschnitt kann hierzu eine zusätzliche Faltlinie aufweisen. Nach dem Umknicken entlang dieser Faltlinie um 180° bildet diese Faltlinie den oberen Rand der Seitenwand. Liegt diese zusätzliche Faltlinie in der Mitte der Seitenwand, so kann an dem freien Rand der Seitenwand mindestens eine vorragende Lasche angeformt sein, die in einen Schlitz im Behälterboden einsteckbar ist, um nach dem Umfalten entlang der zusätzlichen Faltlinie den umgefalteten Abschnitt der Seitenwand parallel zu dem am Boden angrenzenden Abschnitt der Seitenwand zu fixieren.

Zusätzlich zu der Verbindung der Wandabschnitte des Behälters mittels der Verbindungselemente können zumindest einige der Wandabschnitte miteinander verklebt sein. Zum Beispiel kann ein Haftkleber beim Aufstellen des Kartonzuschnitts dafür sorgen, daß die Wandabschnitte in ihrer vorbestimmten Position zueinander verbleiben und die Verbindungselemente leicht durch die miteinander fluchtenden Aussparungen gesteckt werden können. Auch kann ein Kleber die strukturelle Festigkeit des Behälters verstärken.

Nachfolgend werden bevorzugte Ausführungsbeispiele des erfindungsgemäßen Transportbehälters unter Bezugnahme auf die beigefügten Zeichnungen beschrieben. Die Zeichnungen zeigen in:
- Fig. 1: eine Draufsicht auf den Kartonzuschnitt eines erfindungsgemäßen Transportbehälters,
- Fig. 2: die schaubildliche Darstellung des Vorgangs des Aufrichtens der Wände des Transportbehälters,
- Fig. 3: eine schaubildliche Darstellung des Transportbehälters mit aufgerichteten Wänden,
- Fig. 4: eine entlang der Schnittlinie IV-IV in Fig. 3 geschnittene Darstellung einer Stirnwand des Transportbehälters,
- Fig. 5: eine entlang der Schnittlinie V-V in Fig. 3 geschnittene Darstellung einer Stirnwand des Transportbehälters mit einigefügtem Verbindungselement,
- Fig. 6: eine geschnittene Seitenansicht zweier übereinandergestapelter Transportbehälter,
- Fig. 7: eine Draufsicht auf einen Transportbehälter mit Deckel,
- Fig. 8: eine schaubildliche Darstellung einer ersten Ausführungsform des Verbindungsgliedes mit einem Abschnitt der Stirnwand des Transportbehälters,
- Fig. 9: eine schaubildliche Darstellung der Stirnwand des Transportbehälters mit eingefügtem Verbindungselement,
- Fig. 10: eine geschnittene Draufsicht auf die Stirnwand des Transportbehälters mit eingefügtem Verbindungselement,
- **Fig. 11**: eine geschnittene Darstellung der Stirnwand mit einer anderen Ausführungsform des Verbindungselements,
- Fig. 12: eine der Fig. 11 entsprechende Darstellung mit in die Aussparung der Stirnwand eingefügtem Verbindungselement,
- Fig. 13: eine schaubildliche Darstellung der Stirnwand des Transportbehälters mit daran befestigtem Verbindungselement gemäß den Fig. 11 und 12,
- Fig. 14: eine geschnittene Seitenansicht der Stirnwand des Transportbehälters mit einer weiteren Ausführungsform des Verbindungselementes,
- Fig. 15: eine geschnittene Seitenansicht der Stirnwand des Transportbehälters mit eingefügtem Verbindungselement aus Fig. 14
- Fig. 16: eine entlang der Schnittlinie XVI-XVI geschnittene Darstellung des Verbindungselements und der Stirnwand des Transportbehälters,
- Fig. 17: eine geschnittene Seitenansicht der Stirnwand des Transportbehälters mit einer weiteren Ausführungsform eines Verbindungselements,
- Fig. 18: eine Vorderansicht der Stirnwand des Transportbehälters mit Ausnehmung zur Aufnahme eines Verbindungselements,
- Fig. 19: eine der Fig. 17 entsprechende Darstellung mit in die Ausnehmung eingefügtem Verbindungselement,
- Fig. 20: eine Vorderansicht der Stirnwand mit in die Ausnehmung eingefügtem Verbindungselement aus Fig. 19,

Der in Fig. 1 dargestellte Zuschnitt für einen Transportbehälter besteht aus einem Bodenabschnitt 1, an den über Faltlinien 2 - 5 mehrere Wandabschnitte, nämlich zwei Seitenwandabschnitte 6,7 und zwei Stirnwandabschnitte 8,9 angrenzen. An die seitlichen Ränder des Seitenwandabschnitts 6 grenzen über weitere Faltlinien 10,11 zwei Wandabschnitte 12,13 an, deren Fläche im wesentlichen der Fläche eines Stirnwandabschnittes 8,9 entspricht. Ebenso geht der Seitenwandabschnitt 7 über seitliche Faltlinien 14,15 in Wandabschnitte 16,17 über. An den freien Rand jedes Stirnwandabschnittes 8,9 schließen sich über jeweils zwei Faltlinien 18, 19 bzw. 21,22 zwei innere Wandabschnitte 20 bzw. 23 an.

Sowohl die Stirnwände 8,9 als auch die an den Seitenwänden 6,7 angeformten Wandabschnitte 12,13,16,17 und die inneren Wandabschnitte 20,23 weisen identische Durchbrüche auf, nämlich jeweils zwei Aussparungen 24 und eine Grifföffnung 25. Zum Aufrichten der Behälterwände 6 - 9 werden zunächst die Wandabschnitte 12,13,16,17 um die entsprechenden Knicklinien 10,11,14,15 jeweils um 90° nach oben gefaltet und anschließend die Seitenwände 6,7 auch um etwa 90° nach oben gefaltet. Dabei verlaufen die Schnittlinien der Ränder der Wandabschnitte 12,13,16,17 sowie die Knicklinien derart, daß die Seitenwände 6,7 um etwas weniger als 90° hochgefaltet werden, so daß sie etwas schräg nach außen verlaufen. Gleiches gilt für die Wandabschnitte 12,13,16,17. Im aufgerichteten Zustand überdecken die Wandabschnitte 12 und 16 sowie die Wandabschnitte 13 und 17 einander. Anschließend werden die beiden Stirnwände 8 und 9 hochgeknickt. Als letztes werden die inneren Wandabschnitte 20 und 23 um die beiden Knicklinien 18,19 bzw. 21,22 umgeknickt, so daß sie parallel zu den Stirnwänden 8,9 und den an die Seitenwände 6,7 angrenzenden Wandabschnitten 12,13,16,17 gegen die Innenseiten der Stirnwände 8,9 des Behälters liegen.

Jede Stirnwand wird nun im Bereich des oberen Randes von vier Kartonlagen, bestehend aus einem Stirnwandabschnitt 8 bzw. 9, zwei an Seitenwänden angrenzenden Wandabschnitten 12,16 bzw. 13,17 und einem inneren Wandabschnitt 20 bzw. 23 gebildet. Die Durchbrüche in diesen Wandabschnitten fluchten im aufgerichteten Zustand der Behälterwände miteinander (vgl. Fig. 3).

In den Fig. 3 bis 5 ist zu erkennen, daß die beiden Stegabschnitte 26,27 die oberen Behälterränder im Bereich der Stirnseiten abdecken, so daß von oben die einzelnen einander überdeckenden Kartonlagen der Stirnwand nicht sichtbar sind. Die Stegabschnitte 26,27 eignen sich zur Aufnahme von Etiketten mit Beschriftungen oder Barcodes. Alternativ können die Stegabschnitte 26,27 und die daran angrenzenden inneren Wandabschnitte 20,23 weggelassen werden, ohne die strukturelle Stabilität des Behälters zu schwächen. In diesem Fall sind die einzelnen Lagen der Stirnwand des Behälters sichtbar. Ein Etikett kann dann beispielsweise auf eine geeignete Fläche eines Verbindungselements, z.B. der weiter unten in Verbindung mit den Figuren 11-13 beschriebenen Verbindungsplatte 40, aufgeklebt werden.

Wie erwähnt und wie insbesondere in Fig. 4 erkennbar, schaffen die vier übereinanderliegenden Kartonlagen im Bereich der Stirnwand 8 eine Grifföffnung 25 mit großer Materialdicke, so daß die Gefahr reduziert wird, daß eine den Transportbehälter tragende Person sich an einer scharfen Kante im Bereich der Grifföffnung 25 verletzt.

Ebenfalls gewährleisten die vier im Bereich der Stirnwand 8 übereinanderliegenden Kartonlagen, die jede der beiden Stirnwände 8,9 mit jeder der beiden Seitenwände 6,7 verbinden, eine einfache, zuverlässige und bei Bedarf wieder lösbare Verbindung der vier Wände 6,7,8,9 des Behälters.

Das in Fig. 5 dargestellte Verbindungselement 28 ist im Detail in den Fig. 8 bis 10 dargestellt. Es besteht aus einem Halteteil 29 mit rechteckigem Querschnitt und einem runden Kopfabschnitt 30. An der dem Kopfabschnitt 30 gegenüberliegenden Seite des Halteteils 29 ist ein Tragteil 31 drehbar befestigt. Das Tragteil 31 weist im wesentlichen den gleichen rechteckigen Querschnitt wie das Grundteil 29 auf. In einer ersten in Fig. 8 dargestellten Drehstellung des Tragteils 31, in der seine Kontur sich mit der Kontur des Grundteils 29 deckt, können Tragteil 31 und Grundteil 29 durch die Aussparung 24 in der Stirnwand 8 und alle diese Stirnwand 8 überdekkenden Wandabschnitte 12, 16 und 20 geschoben werden. Die Kontur der Aussparung 24 entspricht im wesentlichen der Kontur des Grundteils 29 und des Halteteils 31, so daß ein leichtes Einschieben in die Aussparung 24 und ein fester Sitz des Halteteils 29 in der Aussparung 24 gewährleistet ist. Nach dem Einschieben wird das Tragteil 31 um 90° verdreht (siehe Fig. 9). Die obere Fläche des Drehteils 31 bildet in dieser Drehstellung eine Tragfläche 32, welche um etwa 10 mm in das Innere des Transportbehälters hineinragt.

In den Fig. 6 und 7 ist der doppelte Nutzen der Tragflächen 32 zu erkennen, die in allen vier Ecken des Transportbehälters durch die in die vier Aussparungen 24 eingesteckten Verbindungselemente 28 gebildet werden.

Zum einen ermöglichen die vier Tragflächen 32 ein Stapeln der erfindungsgemäßen Transportbehälter. Wie insbesondere in Fig. 6 zu erkennen, verlaufen die Wände des Transportbehälters schräg nach außen, so daß ihr Querschnitt am oberen Rand größer ist als im Bereich des Bodens 1 des Transportbehälters. Der obere Transportbehälter wird durch die vier Tragflächen 32 in den Eckbereichen des unteren Transportbehälters sicher abgestützt. Durch die vier übereinanderliegenden Kartonlagen im Bereich der beiden Stirnwände 8,9 des unteren Transportbehälters wird die Tragkraft über die Verbindungselemente sicher in die Behälterwandung eingeleitet.

Des weiteren bietet die Auflagefläche 32 in Verbindung mit den Grifföffnungen 25 die Möglichkeit, einen Deckel 33 an dem Transportbehälter anzubringen. Der Deckel 33 ist ein flaches Kartonelement, dessen Fläche im wesentlichen dem lichten Querschnitt entspricht, der durch die Wände des Transportbehälters in Höhe der Grifföffnung 25 umgrenzt wird. In der Mitte der beiden Stirnkanten des Deckels 33 sind zwei vorspringende Laschen 34 angeordnet, welche in die Grifföffnungen 25 hineinragen. In den Seitenbereichen seiner Stirnkanten liegt der Deckel 33 auf den vier Tragflächen 32 auf. Der obere Rand der Grifföffnung 25 sollte etwa um die Materialstärke des Deckels 33 höher liegen als die Tragflächen 32, damit der Deckel 33 ohne Verspannen oder Verbiegen auf den Tragflächen 32 aufliegt, wobei die Deckellaschen 34 durch die Grifföffnungen 25 hindurchragen. Wie in Fig. 7 erkennbar, weist der Deckel in seiner linken Hälfte nahe der linken Lasche 34 eine etwa 10 cm lange und 2 bis 3 cm breite Aussparung auf, die zum Ergreifen des Deckels durchgriffen werden kann, wenn der Deckel von dem Transportbehälter entfernt werden soll.

Die Fig. 11 bis 13 zeigen eine alternative Form eines Verbindungselements 35. Das Verbindungselement 35 besteht aus zwei Teilen, nämlich einem Halteteil 36 und einem Tragteil 37. Das Halteteil 36 ist in die Ausnehmung 24 im Bereich der Stirnwand des Transportbehälters einsteckbar und weist eine Rastausnehmung 38 auf, in welche Rastvorsprünge 39 des Tragteils 37 einsteckbar sind, um eine formschlüssige und lösbare Verbindung zwischen dem Halteteil 36 und dem Tragteil 37 zu bilden. Das Halteteil 36 und das Tragteil 37 sind über eine Verbindungsplatte 40 miteinander verbunden, welche aus einem Außenabschnitt 41, einem Innenabschnitt 42 und einem dazwischen liegenden Steg 43 besteht. Der Steg 43 ist jeweils über ein Filmscharnier 44 mit dem Außenabschnitt 41 bzw. dem Innenabschnitt 42 der Verbindungsplatte 40 verbunden. Wenn das Halteteil 36 mit dem Tragteil 37 über die Rastvorrichtungen 38,39 verbunden ist, bildet die oben liegende Fläche des Tragteils 37 die Tragfläche 58. Halteteil 36, Tragteil 37 mit den Rastvorsprüngen 39 sowie die Verbindungsplatte 40 mit den beiden Filmscharnieren 44 können als einstückiges Kunststoffteil im Spritzgießverfahren hergestellt werden.

Eine weitere Variante eines Verbindungselements 45 ist in den Fig. 14 bis 16 zu erkennen. Hier weist das Halteteil 46 wiederum einen Kopfabschnitt 47 auf. Das Tragteil 48 ist in vertikaler Richtung verschiebbar und in zwei verschiedenen Positionen verrastbar am Halteteil 46 befestigt. In der ersten Position (Fig. 14) überdecken sich die Konturen des Tragteils 48 und des Halteteils 46, so daß beide Teile 46,48 durch die Ausnehmung 24 hindurchgesteckt werden können. Anschließend wird das Tragteil 48 nach unten geschoben, so daß es den unterhalb der Aussparung 24 liegenden Bereich der Innenseite der Stirnwandung des Transportbehälters hintergreift. Die in das Behälterinnere ragende obere Fläche des Tragteils 48 bildet die Tragfläche 49.

Eine weitere Ausführungsform eines Verbindungselements 50 ist in den Fig. 17 bis 20 dargestellt. Die Aussparung für dieses Verbindungselement 50 setzt sich zusammen aus einem oberen rechteckigen Abschnitt und einem unteren, im wesentlichen trapezförmigen Abschnitt. Das Verbindungselement 50 weist wiederum ein Halteteil 51 mit einem Kopfabschnitt 52 auf. Der Querschnitt des unteren Abschnitts des Halteteils 51 entspricht im wesentlichen dem Querschnitt des trapezförmigen Abschnittes der Aussparung 24' und reicht bis zu deren oberen Rand.

An das Halteteil 51 ist ein Tragteil 53 um eine Schwenkachse 55 schwenkbar angelenkt. Das Tragteil 53 wird in der hochgeschwenkten Stellung (Fig. 17) durch den oberen rechteckigen Abschnitt der Aussparung 24' geschoben. Anschließend wird das Tragteil 53 um die Schwenkachse 55 nach unten geschwenkt, wobei ein Rasthaken 56 mit einer Rastausnehmung 57 in dem Tragteil 53 verrastet. Das Tragteil 53 hintergreift in der nach unten geschwenkten Stellung die Wandbereiche seitlich des trapezförmigen Abschnitts der Aussparung 24'. Die obere Fläche des Tragteils 53, welche in das Innere des Behälters hineinragt, bildet wiederum die Tragfläche 54.

Selbstverständlich ist die vorliegende Erfindung nicht auf den beschriebenen Kartonzuschnitt beschränkt. Je nach den Belastungen des Behälters können Wandabschnitte hinzugefügt werden oder weniger Wandabschnitte vorgesehen werden, ohne den Rahmen der vorliegenden Erfindung zu verlassen.

### Bezugszeichenliste:

- 1: Bodenabschnitt
- 2-5: Faltlinie
- 6: Seitenwandabschnitt
- 7: Seitenwandabschnitt
- 8: Stirnwandabschnitt
- 9: Stirnwandabschnitt
- 10,11: Faltlinie
- 12,13: Wandabschnitt
- 14,15: Faltlinie
- 16,17: Wandabschnitt
- 18,19: Faltlinie
- 20: innerer Wandabschnitt
- 21,22: Faltlinie
- 23: innerer Wandabschnitt
- 24,24': Aussparung
- 25: Grifföffnung, Aussparung
- 26: Stegabschnitt
- 27: Stegabschnitt
- 28: Verbindungselement
- 29: Halteteil
- 30: Kopfabschnitt
- 31: Tragteil
- 32: Tragfläche
- 33: Deckel
- 34: Deckellasche
- 35: Verbindungselement
- 36: Halteteil
- 37: Tragteil
- 38: Rastausnehmung
- 39: Rastvorsprung
- 40: Verbindungsplatte
- 41: Außenabschnitt
- 42: Innenabschnitt
- 43: Steg
- 44: Filmscharnier
- 45: Verbindungselement
- 46: Halteteil
- 47: Kopfabschnitt
- 48: Tragteil
- 49: Tragfläche
- 50: Verbindungselement
- 51: Halteteil
- 52: Kopfabschnitt
- 53: Tragteil
- 54: Tragfläche
- 55: Schwenkachse
- 56: Rasthaken
- 57: Rastöffnung
- 58: Tragfläche

## Patentansprüche

1. Transportbehälter aus einem dünnwandigen, vorzugsweise aus Karton bestehenden Zuschnitt, der einen Bodenabschnitt (1) und mehrere Wandabschnitte (6-9) umfaßt, welche jeweils über Faltlinien (2-5) an den Bodenabschnitt (1) angrenzen und nach dem Aufrichten durch Umfalten entlang der Faltlinien (2-5) eine geschlossene Behälterwand bilden, wobei die Wandabschnitte (6-9) Aussparungen (24,24',25) aufweisen, welche zum Verbinden der Wandabschnitte (6-9) in ihrer aufgerichteten Stellung von einem separaten Verbindungselement (28,35,45,50), insbesondere aus spritzgegossenem Kunststoff, durchragt werden, wobei die Aussparungen (24,24',25) nahe dem oberen Rand der jeweiligen Wand (8,9) des Behälters angeordnet sind und jedes Verbindungselement (28,35,45,50) eine Tragfläche (32,58,49,54) aufweist, um einen auf den Behälter gestapelten zweiten Behälter zu tragen, **dadurch gekennzeichnet, daß** die Tragfläche (32,58,49,54) jedes Verbindungselements (28,35,45,50) in das Innere des Transportbehälters hineinragt und daß der Behälter im Bereich seines oberen Randes eine von der Innenseite der Behälterwände (6-9) umfaßte Kontur aufweist, die mindestens so breit und so lang ist wie die äußere Kontur im Bereich des Bodenabschnitts (1) des Behälters.

2. Transportbehälter nach Anspruch 1, **dadurch gekennzeichnet, daß** das Verbindungselement auf beiden Seiten der Behälterwand den die Aussparung (24,24',25) umgebenden Wandbereich hintergreift.

3. Transportbehälter nach Anspruch 1 oder 2, **dadurch gekennzeichnet, daß** das Verbindungselement (35) aus zwei Teilen (36,37) besteht, die formschlüssig und vorzugsweise lösbar miteinander verbunden sind.

4. Transportbehälter nach einem der vorangehenden Ansprüche, **dadurch gekennzeichnet, daß** der Bodenabschnitt (1) eine rechteckige Grundfläche aufweist und zwei Seitenwandabschnitte (6,7) und zwei Stirnwandabschnitte (8,9) an den Bodenabschnitt (1) des Kartonzuschnitts angrenzen.

5. Transportbehälter nach einem der vorangehenden Ansprüche, **dadurch gekennzeichnet, daß** sich die Tragflächen (32,58,49,54) der Verbindungselemente (28,35,45,50) nahe dem oberen Rand der Wände des Transportbehälters im wesentlichen parallel zum Bodenabschnitt (1) erstrecken.

6. Transportbehälter nach einem der vorangehenden Ansprüche, **dadurch gekennzeichnet, daß** die Tragfläche (32,58,49,54) in der Richtung rechtwinklig zur Wand, an der das Verbindungselement (28,35,45,50) befestigt ist, eine Erstreckung von mindestens 10 mm aufweist.

7. Transportbehälter nach einem der vorangehenden Ansprüche, **dadurch gekennzeichnet, daß** mehrere miteinander durch Faltlinien (2-5,10,11,14, 15,18,19,21,22) verbundene Wandabschnitte (8,12,16,20; 9,13,17,23) in aufgerichteter Stellung einander überdecken und miteinander fluchtende Aussparungen (24,24',25) aufweisen, die von dem Verbindungselement (28,35,45,50) durchragt werden.

8. Transportbehälter nach Anspruch 7, **dadurch gekennzeichnet, daß** sich an jede Seitenwand (6;7) zwei Wandabschnitte (12,13; 16,17) anschließen, die in aufgerichteter Stellung jeweils eine Stirnwand (8;9) im wesentlichen überdecken.

9. Transportbehälter nach Anspruch 7 oder 8, **dadurch gekennzeichnet, daß** sich an das freie Ende jeder Stirnwand (8,9) ein innerer Wandabschnitt (20,23) anschließt, der zur Stirnwand (8,9) um 180° umfaltbar ist.

10. Transportbehälter nach Anspruch 9, **dadurch gekennzeichnet, daß** zwischen der Stirnwand (8; 9) und dem inneren Wandabschnitt (20; 23) ein schmaler Stegabschnitt (26; 27) vorgesehen ist, der über zwei zueinander parallele Faltlinien (18,19; 21,22) einerseits mit der Stirnwand (8; 9) und andererseits mit dem inneren Wandabschnitt (20; 23) verbunden ist.

11. Transportbehälter nach einem der vorangehenden Ansprüche, **dadurch gekennzeichnet, daß** zwischen zwei Aussparungen (24,24'), die in der gleichen Stirnwand (8,9) oder Seitenwand des Transportbehälters angeordnet sind, eine Grifföffnung (25) angeordnet ist, deren oberer Rand in der aufgerichteten Stellung der Behälterwand um wenige Millimeter höher liegt als die Tragfläche (32,58,49,54).

12. Transportbehälter nach Anspruch 11, **dadurch gekennzeichnet, daß** er einen flachen Deckel (33) mit im wesentlichen rechteckigem Querschnitt umfaßt, an dessen kurzen Stirnrändern in der Mitte jeweils eine Deckellasche (34) angeordnet ist, die in eine Grifföffnung (25) einfügbar ist.

13. Transportbehälter nach einem der vorangehenden Ansprüche, **dadurch gekennzeichnet, daß** ein Teil (29,46,51) des Verbindungselements (28,45,50) einen das Kartonmaterial auf einer Seite der Aussparung (24) hintergreifenden Kopfabschnitt (30,47,52) aufweist.

14. Transportbehälter nach Anspruch 13, **dadurch gekennzeichnet, daß** das Verbindungselement (28) aus zwei gegeneinander verdrehbaren Teilen (29,31) besteht, wobei das Teil (31) ohne Kopfabschnitt (30) nach dem Hindurchstecken durch die Aussparung (24) und dem Verdrehen das Kartonmaterial auf der dem Kopfabschnitt (30) gegenüberliegenden Seite der Aussparung (24) hintergreift.

15. Transportbehälter nach Anspruch 3, **dadurch gekennzeichnet, daß** die zwei Teile (36,37) des Verbindungselements (35) durch zwei zueinander komplementäre Rastelemente (38,39) miteinander verbindbar sind, wobei zwischen den beiden Teilen (36,37) eine Verbindungsplatte (40) angeordnet ist.

16. Transportbehälter nach Anspruch 15, **dadurch gekennzeichnet, daß** die Verbindungsplatte (40) aus Kunststoff besteht und entlang zweier zueinander paralleler Filmscharniere (44) umklappbar ist, so daß ihre an die beiden Teile (36,37) angrenzenden Bereiche jeweils von der Aussparung (24) aus nach oben zum oberen Rand der Behälterwand (8) verläuft, der von dem Steg (44) zwischen den beiden Filmscharnieren (44) abgedeckt wird.

17. Transportbehälter nach Anspruch 13, **dadurch gekennzeichnet, daß** das Teil (48) des Verbindungselements (45) ohne Kopfabschnitt (47) an dem Teil (46) mit Kopfabschnitt (47) parallel zur Ebene der Behälterwand verschiebbar befestigt ist.

18. Transportbehälter nach Anspruch 13, **dadurch gekennzeichnet, daß** an dem Teil (51) des Verbindungselements (50) mit Kopfabschnitt (52) ein Tragteil (53) schwenkbar befestigt ist, wobei diese beiden Teile (51,53) durch zwei zueinander komplementäre Rastelemente (56,57) miteinander verbindbar sind.

19. Transportbehälter nach einem der vorangehenden Ansprüche, **dadurch gekennzeichnet, daß** die Tragfläche und der Boden (1) des Transportbehälters ineinander eingreifende Fixierungselemente aufweisen.

20. Transportbehälter nach Anspruch 19, **dadurch gekennzeichnet, daß** die Fixierungselemente am Boden (1) des Transportbehälters durch Löcher in jeder Ecke des Bodens und das Fixierungselement an der Tragfläche jedes Verbindungselements durch einen Vorsprung gebildet wird, der in eines der genannten Löcher einfügbar ist.

21. Transportbehälter nach einem der vorangehenden Ansprüche, **dadurch gekennzeichnet, daß** die Höhe zumindest einer Seitenwand (6,7) geringer ist als die Höhe der Stirnwände (8,9) des Transportbehälters.

22. Transportbehälter nach Anspruch 21, **dadurch gekennzeichnet, daß** zumindest ein Seitenwandabschnitt (6,7) des Kartonzuschnitts eine zusätzliche Faltlinie aufweist, die parallel zu der zwischen diesem Seitenwandabschnitt (6,7) und dem Bodenabschnitt (1) verlaufenden Faltlinie verläuft, wobei der Seitenwandabschnitt (6,7) des Transportbehälters in aufgerichteter Stellung unterhalb des Randes der Stirnwände (8,9) entlang dieser zusätzlichen Faltlinie um 180° umgeknickt ist.

23. Transportbehälter nach einem der vorangehenden Ansprüche, **dadurch gekennzeichnet, daß** zumindest eins seiner Verbindungselemente eine elektronische Schaltung mit Datenspeicher umfaßt, dessen Speicherinhalt vorzugsweise berührungslos ausgelesen und überschrieben werden kann.

24. Transportbehälter nach einem der vorangehenden Ansprüche, **dadurch gekennzeichnet, daß** zumindest ein Teil der Wandabschnitte (6-9,12, 13,16,17,20,23) miteinander verklebt ist.

## Claims

1. A transport container made from a thin-walled blank preferably consisting of cardboard, which comprises a base portion (1) and a plurality of wall portions (6-9), which adjoin the base portion (1) in each case via fold lines (2-5) and, after erection by folding along the fold lines (2-5), form a continuous container wall, the wall portions (6-9) comprising openings (24, 24', 25), through which a separate connecting element (28, 35, 45, 50), in particular of injection-moulded plastics, projects to connect the wall portions (6-9) together in their erected position, the openings (24, 24', 25) being arranged close to the upper edge of the respective wall (8, 9) of the container and each connecting element (28, 35, 45, 50) comprising a supporting surface (32, 58, 49, 54) for supporting a second container stacked on the container, **characterised in that** the supporting surface (32, 58, 49, 54) of each connecting element (28, 35, 45, 50) projects into the inside of the transport container and **in that** the container comprises, in the area of its upper edge, a contour enclosed by the inner sides of the container walls (6-9) which is at least as wide and as long as the outer contour in the area of the base portion (1) of the container.

2. A transport container according to claim 1, **characterised in that** the connecting element engages behind the wall area surrounding the opening (24, 24', 25) on both sides of the container wall.

3. A transport container according to claim 1 or claim 2, **characterised in that** the connecting element (35) consists of two parts (36, 37), which are connected together interlockingly and preferably detachably.

4. A transport container according to any one of the preceding claims, **characterised in that** the base portion (1) is rectangular in shape and two side wall portions (6, 7) and two end wall portions (8, 9) adjoin the base portion (1) of the cardboard blank.

5. A transport container according to any one of the preceding claims, **characterised in that** the supporting surfaces (32, 58, 49, 54) of the connecting elements (28, 35, 45, 50) extend substantially parallel to the base portion (1) close to the upper edge of the walls of the transport container.

6. A transport container according to any one of the preceding claims, **characterised in that** the supporting surface (32, 58, 49, 54) extends by at least 10 mm in a direction at right angles to the wall to which the connecting element (28, 35, 45, 50) is attached.

7. A transport container according to any one of the preceding claims, **characterised in that** a plurality of wall portions (8, 12, 16, 20; 9, 13, 17, 23) connected together by fold lines (2-5, 10, 11, 14, 15, 18, 19, 21, 22) overlap one another in the erected position and comprise mutually aligned openings (24, 24', 25), through which the connecting element (28, 35, 45, 50) projects.

8. A transport container according to claim 7, **characterised in that** each side wall (6; 7) is adjoined by two wall portions (12, 13; 16, 17), which each substantially overlap one end wall (8; 9) in the erected position.

9. A transport container according to claim 7 or claim 8, **characterised in that** the free end of each end wall (8, 9) is adjoined by an inner wall portion (20, 23), which may be folded over by 180° relative to the end wall (8, 9).

10. A transport container according to claim 9, **characterised in that** between the end wall (8; 9) and the inner wall portion (20; 23) there is provided a narrow web portion (26; 27), which is connected via two mutually parallel fold lines (18, 19; 21, 22) on the one hand to the end wall (8; 9) and on the other hand to the inner wall portion (20; 23).

11. A transport container according to any one of the preceding claims, **characterised in that** between two openings (24, 24'), which are arranged in the same end wall (8, 9) or side wall of the transport container, there is arranged a handle opening (25), the upper edge of which lies a few millimetres higher than the supporting surface (32, 58, 49, 54) when the container wall is in the erected position.

12. A transport container according to claim 11, **characterised in that** it comprises a flat lid (33) of substantially rectangular cross-section, in the middle of each of whose short end edges there is arranged a lid lug (34) which may be inserted into a handle opening (25).

13. A transport container according to any one of the preceding claims, **characterised in that** one part (29, 46, 51) of the connecting element (28, 45, 50) comprises a head portion (30, 47, 52) engaging behind the cardboard material on one side of the opening (24).

14. A transport container according to claim 13, **characterised in that** the connecting element (28) consists of two parts (29, 31) which may be turned relative to one another, the part (31) without head portion (30) engaging behind the cardboard material on the opposite side of the opening (24) from the head portion (30) after insertion through the opening (24) and turning.

15. A transport container according to claim 3, **characterised in that** the two parts (36, 37) of the connecting element (35) may be connected together by two mutually complementary latching elements (38, 39), a connecting plate (40) being arranged between the two parts (36, 37).

16. A transport container according to claim 15, **characterised in that** the connecting plate (40) consists of plastics and may be folded along two mutually parallel film hinges (44), such that its regions adjoining the two parts (36, 37) each extend upwards from the opening (24) to the upper edge of the container wall (8), which is covered by the web (43) between the two film hinges (44).

17. A transport container according to claim 13, **characterised in that** the part (48) of the connecting element (45) without head portion (47) is attached to the part (46) with head portion (47) so as to be displaceable parallel to the plane of the container wall.

18. A transport container according to claim 13, **characterised in that** a supporting part (53) is attached swivellably to the part (51) of the connecting element (50) with head portion (52), these two parts (51, 53) being connectable together by two mutually complementary latching elements (56, 57).

19. A transport container according to any one of the preceding claims, **characterised in that** the supporting surface and the base (1) of the transport container comprise mutually engaging fixing elements.

20. A transport container according to claim 19, **characterised in that** the fixing elements on the base (1) of the transport container are formed by holes in each corner of the base and the fixing element on the supporting surface of each connecting element is formed by a projection, which is insertable into one of the stated holes.

21. A transport container according to any one of the preceding claims, **characterised in that** the height of at least one side wall (6, 7) is less than the height of the end walls (8, 9) of the transport container.

22. A transport container according to claim 21, **characterised in that** at least one side wall portion (6, 7) of the cardboard blank comprises an additional fold line, which extends parallel to the fold line extending between this side wall portion (6, 7) and the base portion (1), the side wall portion (6, 7) of the transport container being folded over by 180° along this additional fold line below the edge of the end walls (8, 9) in the erected position.

23. A transport container according to any one of the preceding claims, **characterised in that** at least one of its connecting elements comprises an electronic circuit with memory, the memory content of which may preferably be read out and overwritten in contactless manner.

24. A transport container according to any one of the preceding claims, **characterised in that** at least some of the wall portions (6-9, 12, 13, 16, 17, 20, 23) are adhesively bonded to one another.

## Revendications

1. Récipient de transport composé d'une pièce découpée à paroi mince, de préférence en carton, comportant une partie formant fond (1) et plusieurs parties formant parois latérales (6 à 9) qui sont contiguës à la partie formant fond (1) au niveau de lignes de pliage (2 à 5) et qui, une fois relevées par pliage le long des lignes de pliage (2 à 5), forment une paroi de récipient continue, les parties formant parois (6 à 9) présentant des évidements (24, 24', 25) qui sont traversés par un élément de liaison rapporté (28, 35, 45, 50), notamment en plastique injecté, permettant de les assembler en position relevée, les évidements (24, 24', 25) se trouvant à proximité du bord supérieur de la paroi correspondante (8, 9) du récipient et chaque élément de liaison (28, 35, 45, 50) présentant une surface d'appui (32, 58, 49, 54) permettant de soutenir un deuxième récipient empilé sur le premier, **caractérisé en ce que** la surface d'appui (32, 58, 49, 54) de chaque élément de liaison (28, 35, 45, 50) dépasse à l'intérieur du récipient de transport et **en ce que** le récipient présente, au niveau de son bord supérieur, un contour formé par l'intérieur des parois de récipient (6 à 9) qui est au moins aussi large et aussi long que le contour externe au niveau de la partie formant fond (1) du récipient.

2. Récipient de transport selon la revendication 1, **caractérisé en ce que** l'élément de liaison coopère en appui des deux côtés de la paroi du récipient avec la zone de paroi entourant l'évidement (24, 24', 25).

3. Récipient de transport selon la revendication 1 ou la revendication 2, **caractérisé en ce que** l'élément de liaison (35) se compose de deux parties (36, 37) reliées l'une à l'autre par engagement positif et de préférence de manière amovible.

4. Récipient de transport selon l'une quelconque des revendications précédentes, **caractérisé en ce que** la partie formant fond (1) a une surface rectangulaire et **en ce que** deux parties formant parois latérales (6, 7) et deux parties formant parois frontales (8, 9) sont contiguës à ladite partie formant fond (1) de la pièce découpée en carton.

5. Récipient de transport selon l'une quelconque des revendications précédentes, **caractérisé en ce que** les surfaces d'appui (32, 58, 49, 54) des éléments de liaison (28, 35, 45, 50) agencés à proximité du bord supérieur des parois du récipient de transport s'étendent sensiblement parallèlement à la partie formant fond (1).

6. Récipient de transport selon l'une quelconque des revendications précédentes, **caractérisé en ce que** la surface d'appui (32, 58, 49, 54) s'étend sur au moins 10 mm dans la direction perpendiculaire à la paroi à laquelle est fixé l'élément de liaison (28, 35, 45, 50).

7. Récipient de transport selon l'une quelconque des revendications précédentes, **caractérisé en ce que** plusieurs parties formant parois (8, 12, 16, 20 ; 9, 13, 17, 23) reliées entre elles au niveau de lignes de pliage (2 à 5, 10, 11, 14, 15, 18, 19, 21, 22) se recouvrent en position relevée et présentent des évidements (24, 24', 25) qui coïncident et sont traversés par l'élément de liaison (28, 35, 45, 50).

8. Récipient de transport selon la revendication 7, **caractérisé en ce que** deux parties formant parois (12, 13 ; 16, 17) sont contiguës à chaque paroi latérale (6 ; 7) et, en position relevée, se superposent chacune sensiblement à une paroi frontale (8 ; 9).

9. Récipient de transport selon la revendication 7 ou la revendication 8, **caractérisé en ce que** l'extrémité libre de chaque paroi frontale (8, 9) se prolonge par une partie formant paroi interne (20, 23) apte à être rabattue à 180° par rapport à la paroi frontale (8, 9).

10. Récipient de transport selon la revendication 9, **caractérisé en ce qu'**une bande étroite (26 ; 27) est prévue entre la paroi frontale (8 ; 9) et la partie formant paroi interne (20 ; 23), laquelle bande est reliée d'une part à la paroi frontale (8 ; 9) et d'autre part à la partie formant paroi interne (20 ; 23) au niveau de deux lignes de pliage (18, 19 ; 21, 22) parallèles entre elles.

11. Récipient de transport selon l'une quelconque des revendications précédentes, **caractérisé en ce qu'**une ouverture de préhension (25) est prévue entre deux évidements (24, 24') situés dans la même paroi frontale (8, 9) ou latérale du récipient de transport, le bord supérieur de ladite ouverture de préhension se trouvant, une fois les parois du récipient relevées, quelques millimètres plus haut que la surface d'appui (32, 58, 49, 54).

12. Récipient de transport selon la revendication 11, **caractérisé en ce qu'**il comporte un couvercle plat (33) de section transversale sensiblement rectangulaire, une languette de couvercle (34) apte à être insérée dans une ouverture de préhension (25) étant prévue au milieu des petits côtés dudit couvercle.

13. Récipient de transport selon l'une quelconque des revendications précédentes, **caractérisé en ce qu'**une partie (29, 46, 51) de l'élément de liaison (28, 45, 50) présente une tête (30, 47, 52) qui coopère en appui avec le matériau en carton d'un côté de l'évidement (24).

14. Récipient de transport selon la revendication 13, **caractérisé en ce que** l'élément de liaison (28) se compose de deux parties (29, 31) mobiles en rotation l'une par rapport à l'autre, la partie (31) dépourvue de tête (30) venant, après introduction dans l'évidement (24) et rotation, s'engager derrière le carton du côté de l'évidement (24) opposé à la tête (30).

15. Récipient de transport selon la revendication 3, **caractérisé en ce que** les deux parties (36, 37) de l'élément de liaison (35) peuvent être reliées entre elles au moyen de deux éléments d'encliquetage complémentaires (38, 39), une plaque de liaison (40) étant disposée entre les deux parties (36, 37).

16. Récipient de transport selon la revendication 15, **caractérisé en ce que** la plaque de liaison (40) est en matière plastique et peut être repliée au niveau de deux sous-épaisseurs d'articulation (44) parallèles entre elles, de sorte que ses zones contiguës aux deux parties (36, 37) s'étendent chacune vers le haut à partir de l'évidement (24) en direction du bord supérieur de la paroi (8) du récipient, lequel bord est recouvert par la bande (43) située entre les deux sous-épaisseurs d'articulation (44).

17. Récipient de transport selon la revendication 13, **caractérisé en ce que** la partie (48) dépourvue de tête (47) de l'élément de liaison (45) est fixée à la partie (46) à tête (47) avec capacité de coulissement parallèlement au plan de la paroi du récipient.

18. Récipient de transport selon la revendication 13, **caractérisé en ce qu'**une pièce d'appui (53) est fixée, avec capacité de pivotement, à la pièce (51) de l'élément de liaison (50) à tête (52), ces deux pièces (51, 53) pouvant être reliées entre elles au moyen d'éléments d'encliquetage complémentaires (56, 57).

19. Récipient de transport selon l'une quelconque des revendications précédentes, **caractérisé en ce que** la surface d'appui et le fond (1) du récipient de transport présentent des éléments de fixation en position qui peuvent s'engager les uns dans les autres.

20. Récipient de transport selon la revendication 19, **caractérisé en ce que** les éléments de fixation en position du fond (1) du récipient de transport sont formés par des orifices ménagés à chaque coin dudit fond et l'élément de fixation en position de la surface d'appui de chaque élément de liaison est formé par une saillie apte à s'insérer dans l'un desdits orifices.

21. Récipient de transport selon l'une quelconque des revendications précédentes, **caractérisé en ce que** la hauteur d'au moins l'une des parois latérales (6, 7) est inférieure à la hauteur des parois frontales (8, 9) du récipient de transport.

22. Récipient de transport selon la revendication 21, **caractérisé en ce qu'**au moins une partie formant paroi latérale (6, 7) de la pièce découpée de carton présente une ligne de pliage supplémentaire parallèle à la ligne de pliage qui se trouve entre cette partie formant paroi latérale (6, 7) et la partie formant fond (1), la partie formant paroi latérale (6, 7) du récipient de transport étant, une fois relevée, repliée à 180° suivant cette ligne de pliage supplémentaire, sous le niveau du bord de la paroi frontale (8, 9).

23. Récipient de transport selon l'une quelconque des revendications précédentes, **caractérisé en ce qu'**au moins un de ses éléments de liaison comporte un circuit électronique à mémoire de données, dont le contenu peut être lu de préférence sans contact et être écrasé.

24. Récipient de transport selon l'une quelconque des revendications précédentes, **caractérisé en ce qu'**au moins certaines des parties formant parois (6 à 9, 12, 13, 16, 17, 20, 23) peuvent être collées les unes aux autres.
